# EUROPÄISCHE PATENTSCHRIFT

(11) **EP 0 703 021 B1**
(45) Veröffentlichungstag und Bekanntmachung des Hinweises auf die Patenterteilung: **17.02.1999**
(21) Anmeldenummer: 95113814.8
(22) Anmeldetag: 02.09.1995
(51) Int. Cl.: B21D 53/24, F16B 37/04

(54) **Verfahren zur Herstellung einer zweiteiligen Käfigmutter**
Method of manufacturing a two-part cage nut
Procédé de fabrication d'un écrou encagé en deux pièces

(30) Priorität: 20.09.1994 DE 4433470
(43) Veröffentlichungstag der Anmeldung: 27.03.1996
(73) Patentinhaber: A. Raymond GmbH & Co. KG, D-79539 Lörrach (DE)
(72) Erfinder: Golczyk, Ralph, D-79639 Grenzach-Wyhlen (DE); Hullmann, Klaus, D-79540 Lörrach (DE)
(74) Vertreter: Kirchgaesser, Johannes, Dipl.-Ing.

(56) Entgegenhaltungen:
- EP-B- 0 391 764
- FR-A- 1 190 342
- FR-A- 2 584 465
- US-A- 2 159 573

## Beschreibung

Die Erfindung bezieht sich auf ein Verfahren zur Herstellung einer zweiteiligen Käfigmutter aus einer Blechplatine, bestehend aus einem Halteteil und einem darauf verschiebbar gelagerten Mutterteil. Das Mutterteil kann hierbei sowohl mit einer Gewindehülse für metrisches Gewinde als auch mit einer eingängigen Blechgewindeprägung versehen sein. Die verschiebbare Lagerung des Mutterteils dient dem Zweck, daß die Mutter sich in gewissen Grenzen zur Schraubenachse ausrichten kann.

Die Herstellung erfolgt üblicherweise so, daß der Halteteil mit seinen seitlichen Begrenzungslappen (der sogenannte Käfig) und das Mutterteil getrennt voneinander ausgestanzt und gearbeitet werden, daß dann das Mutterteil mit seiner Grundplatte auf die Halteplatte aufgebracht wird und schließlich die seitlichen Begrenzungslappen bis zur Überdeckung der Seitenkanten der Grundplatte herumgebogen werden (EP 0 391 764 B1).

Dieses Herstellungsverfahren ist verhältnismäßig teuer, da die getrennt hergestellten Einzelteile zum Montieren des Mutterteils zunächst lagerichtig zusammengeführt und dann in einem weiteren Arbeitsgang miteinander verbunden werden müssen.

Aufgabe der Erfindung ist es, die zur Herstellung der Käfigmutter erforderlichen Stanz- und Biegeschritte so zu gestalten und zu koordinieren, daß das Positionieren des Mutterteils sowie das Abscheren von der Platine ohne Hilfsarbeiten in einem Arbeitsgang durchgeführt werden kann.

Diese Aufgabe wird nach der vorliegenden Erfindung durch das im Patentanspruch 1 definierte Verfahren gelöst.

Dadurch, daß das Mutterteil erst im letzten Arbeitsschritt von der Halteplatte getrennt wird, können Halteteil und Mutterteil auf dem gleichen Produktionswerkzeug in einer kontinuierlichen Arbeitsfolge hergestellt und die Montage des Mutterteils in das Produktionswerkzeug integriert werden.

Hierbei ist es besonders vorteilhaft, wenn die Begrenzungsstege entsprechend den Angaben im Anspruch 2 an beiden Enden der gelochten Halteplatte aus der Platine ausgestanzt und hochgebogen werden und nach Anspruch 3 die beiderseits des Verbindungssteges angeordneten Begrenzungsstege so hochgebogen werden, daß der Abscherbereich - vom Gewindeteil aus gesehen - mit der Außenfläche der hochgebogenen Begrenzungsstege abschließt.

Das erfindungsgemäße Herstellungsverfahren und die nach diesem Verfahren hergestellte Käfigmutter soll nachfolgend anhand der Zeichnung beschrieben werden. Es zeigt:
- Fig. 1: die erfindungsgemäß hergestellte Käfigmutter in Seitenansicht,
- Fig. 2: die gleiche Käfigmutter im Schnitt nach Linie II-II in Figur 1,
- Fig. 3: die gleiche Käfigmutter in Draufsicht,
- Fig. 4: die Käfigmutter im Einsatz,
- Fig. 5: ein aus der Blechplatine ausgestanztes Halteteil mit Mutterteil in Draufsicht und
- Fig. 6 - 8: die erfindungsgemäße Montagefolge bei der Herstellung der Käfigmutter.

Die in den Figuren 1 bis 4 dargestellte Käfigmutter umfaßt ein Halteteil **1** und ein darauf verschiebbar gelagertes Mutterteil **2**, welches aus einer Grundplatte **3** und einer darin eingeformten Gewindehülse **4** besteht.

Das Halteteil **1** besteht seinerseits aus einer Halteplatte **5** und einem daran C-förmig angesetzten Klemmschenkel **6**. Auf der Halteplatte **5** sind zur Begrenzung des Verschiebeweges der Grundplatte **3** vor und hinter dieser Grundplatte je zwei Begrenzungsstege **7 und 8** bis über den Rand der Grundplatte **3** hochgebogen. Außerdem sind an der Halteplatte **5** zwischen den Stegen **7 und 8** auf jeder Seite Seitenwände **9** angeformt und, wie aus Figur 2 ersichtlich, über die Kanten 3' der Grundplatte **3** derart herumgebogen, daß das Mutterteil **2** zwischen den Begrenzungsstegen **7 und 8** längsverschieblich geführt ist.

Wie aus Figur 4 ersichtlich, kann die Käfigmutter auf einer Trägerplatte **10** mit einem ovalen Befestigungsloch **11** aufgesteckt und durch eine Schraube **12** mit dem Verschraubungsbereich **13** eines nicht dargestellten Bauteils verschraubt werden, wobei durch die verschiebbare Lagerung des Mutterteils **2** auf dem Halteteil **1** ein Toleranzausgleich ermöglicht wird.

Figur 5 zeigt das aus einer Blechplatine ausgestanzte Halteteil **1** mit über einem Verbindungssteg **14** verbundenen Mutterteil **2,** bei welchem die Gewindehülse **4** bereits durch Tiefziehen ausgeformt ist. Die Halteplatte **5** sowie der Klemmschenkel **6** weisen in der Mittelachse je ein ovales Durchgangsloch **15 und 16** auf.

Wie aus der Montagefolge nach den Figuren 6 bis 8 ersichtlich, erfolgt die Ausformung und der Zusammenbau der Käfigmutter in folgenden Verfahrensschritten:

Zunächst wird das Mutterteil **2** mit seiner Grundplatte **3** um den Verbindungssteg **14** in Richtung des Pfeiles **M1** herumgebogen und zwischen die bereits hochgestellten Seitenwände **9** und die vorderen und hinteren Begrenzungsstege **7 und 8** parallel zur Halteplatte **5** niedergedrückt (Figur 6).

Sodann werden die beiden Seitenwände **9** in Richtung der Pfeile **M2** bis zur Überdeckung der Seitenkanten **3'** der Grundplatte **3** herumgebogen, wobei zwischen den Seitenkanten **3'** und den Seitenwänden 9 gerade soviel Abstand verbleibt, daß die Grundplatte **3** auf der Halteplatte **5** leicht verschiebbar ist (Figur 7).

Nachdem die Gewindehülse **4** mit Grundplatte **3** auf der Halteplatte **5** ihren Platz gefunden hat, wird die Grundplatte **3** von der Halteplatte **5** getrennt, indem der umgebogene Verbindungssteg **14** durch ein Messer 18 abgeschert wird, welches in Richtung des Pfeiles **M 3** bewegt wird (Fig.8). Hierbei ist der Abscherbereich **17** so angeordnet, daß er - vom Mutterteil **2** aus gesehen - mit der Außenfläche der hochgebogenen Begrenzungsstege **7** abschließt. So kann der überwiegende Teil des nicht mehr benötigten Verbindungssteges **14** sauber abgetrennt werden.

## Patentansprüche

1. Verfahren zur Herstellung einer zweiteiligen Käfigmutter aus einer Blechplatine mit einem Halteteil (1) und einem darauf verschiebbar gelagerten Mutterteil (2), welches aus einer Grundplatte (3) und einer darin eingeformten Gewindehülse (4) besteht, wobei von der gelochten Halteplatte (5) des Halteteils (1) Seitenwände (9) über den Rand der Grundplatte (3) herumgebogen sind,
**dadurch gekennzeichnet**, daß ein Blechteil aus einer Blechplatine ausgestanzt wird, wobei das Blechteil eine Rohling des Halteteils und eine Rohling des Mutterteils aufweist, und wobei die Rohlinge über einen schmalen Steg (14) zwischen der späteren Halteplatte (5) und der späteren Grundplatte (3) einstückig miteinander verbunden sind, daß zuerst die Seitenwände (9) etwa rechtwinklig hochgestellt werden. daß die Grundplatte (3) sodann um den Steg (14) herumgebogen und zwischen den hochgestellten Seitenwänden (9) parallel zur Halteplatte (5) niedergedrückt wird, daß dann die Seitenwände (9) bis zur Überdeckung der Seitenkanten (3') der Grundplatte (3) herumgebogen werden und schließlich die Grundplatte (3) von der Halteplatte (5 ) durch Abscheren des umgebogenen Steges (14) getrennt wird.

2. Verfahren zur Herstellung einer zweiteiligen Käfigmutter nach Anspruch 1, dadurch gekennzeichnet, daß zur Begrenzung der Längsbewegung der Grundplatte (3) aus der Halteplatte (5) auf jeder Seite je zwei Stege (7 und 8) ausgestanzt und bis über die Kanten (3') der Grundplatte (3) hochgebogen sind.

3. Verfahren zur Herstellung einer zweiteiligen Käfigmutter nach Anspruch 2, dadurch gekennzeichnet, daß die zwei Begrenzungsstege (7) beiderseits des Verbindungssteges (14) derart hochgebogen sind, daß der Abscherbereich (17) des Verbindungssteges (14) - von dem Gewindeteil (2) aus gesehen - mit der Außenfläche der hochgebogenen Begrenzungsstege (7) abschließt.

## Claims

1. A process for the production of a two-part captive nut from a sheet metal plate having a holding portion (1) and a nut portion (2) which is mounted displaceably thereon and which comprises a base plate (3) and a screwthreaded sleeve (4) formed therein, wherein side walls (9) of the apertured holding plate (5) of the holding portion (1) are bent round over the edge of the base plate (3), characterised in that a sheet metal portion is stamped out of a sheet metal plate, wherein the sheet metal portion has a blank of the holding portion (1) and a blank of the nut portion (2), and wherein the blanks are connected together in one piece by way of a narrow bar portion (14) between the later holding plate (5) and the later base plate (3), that firstly the side walls (9) are set up approximately at a right angle, that the base plate (3) is then bent over around the bar portion (14) and pressed down between the upstanding side walls (9) in parallel relationship to the holding plate (5), that then the side walls (9) are bent over until they overlap the side edges (3') of the base plate (3) and finally the base plate (3) is separated from the holding plate (5) by shearing off the bent-over bar portion (14).

2. A process for the production of a two-part captive nut according to claim 1 characterised in that to limit the longitudinal movement of the base plate (3) two bar portions (7 and 8) are stamped out of the holding plate (5) on each respective side and are bent up to above the edges (3') of the base plate (3).

3. A process for the production of a two-part captive nut according to claim 2 characterised in that the two limiting bar portions (7) are bent up on both sides of the connecting bar portion (14) in such a way that the shearing-off region (17) of the connecting bar portion (14) - viewed from the screwthreaded portion (2)-terminates with the outside surface of the upwardly bent limiting bar portions (7).

## Revendications

1. Procédé pour la fabrication d'un écrou à cage en deux parties à partir d'un flan en tôle, comprenant un élément de retenue (1) et une partie formant écrou (2) disposée mobile sur celle-ci qui se compose d'une plaque formant assise (3) et d'une douille filetée (4) formée dans celle-ci, des parois latérales (9) partant de la plaque de retenue perforée (5) de l'élément de retenue (1) étant en l'occurrence repliées au-dessus du bord de la plaque formant assise (3), caractérisé en ce qu'une pièce en tôle est découpée à la presse dans un flan en tôle, la pièce en tôle présentant en l'occurrence une ébauche de l'élément de retenue et une ébauche de la partie formant écrou, et ces ébauches étant en l'occurrence reliées entre elles suivant une configuration monobloc par une barrette entretoise (14) entre la future plaque de retenue (5) et la future plaque formant assise (3), en ce que les parois latérales (9) sont tout d'abord relevées selon une disposition sensiblement en angle droit, en ce que la plaque formant assise (3) est ensuite repliée autour de la barrette entretoise (14) et abaissée entre les parois latérales (9) relevées parallèlement à la plaque de retenue (5), en ce qu'ensuite les parois latérales (9) sont repliées jusqu'à venir recouvrir les bords latéraux (3') de la plaque formant assise (3) et en ce que pour finir la plaque formant assise (3) est séparée de la plaque de retenue (5) par cisaillement de la barrette entretoise repliée (14).

2. Procédé pour la fabrication d'un écrou à cage pour vis Parker en deux parties selon la revendication 1, caractérisé en ce que, pour limiter le déplacement dans le sens longitudinale de la plaque formant assise (3), deux barrettes entretoises (7 et 8) sont respectivement réalisées de chaque côté par découpage à la presse dans la plaque de retenue (5) et sont repliées vers le haut jusqu'au-dessus des bords (3') de la plaque formant assise (3).

3. Procédé pour la fabrication d'un écrou à cage pour vis Parker en deux parties selon la revendication 2, caractérisé en ce que les deux barrettes entretoises de limitation (7) sont repliées vers le haut de part et d'autre de la barrette entretoise de liaison (14) dans des conditions telles que la zone de cisaillement (17) de la barrette entretoise de liaison (14), vue depuis la partie filetée (2), vient en affleurement de la face extérieure de la barrette entretoise de limitation (7) relevée.
